# FASCICULE DE BREVET EUROPEEN

(11) **EP 3 035 362 B1**
(45) Date de publication et mention de la délivrance du brevet: **30.08.2017**
(21) Numéro de dépôt: 15200987.4
(22) Date de dépôt: 18.12.2015
(51) Int. Cl.: H01H 71/46, H01H 71/02, H01H 9/00

(54) **DISPOSITIF DE COMMUTATION ÉLECTRIQUE MUNI DE MOYENS DE SIGNALISATION DE LA PRÉSENCE DE BLOCS AUXILIAIRES**
ELEKTRISCHE SCHALTVORRICHTUNG, DIE MIT MITTELN ZUR SIGNALISIERUNG DER PRÄSENZ VON HILFSBLOCKS AUSGESTATTET IST
ELECTRICAL SWITCHING DEVICE EQUIPPED WITH MEANS FOR SIGNALLING THE PRESENCE OF AUXILIARY BLOCKS

(30) Priorité: 19.12.2014 FR 1463020
(43) Date de publication de la demande: 22.06.2016
(73) Titulaire: Schneider Electric Industries SAS, 92500 Rueil-Malmaison (FR)
(72) Inventeur: GRUMEL, Christophe, 38050 GRENOBLE Cedex 09 (FR)
(74) Mandataire: Lavoix

(56) Documents cités:
- DE-U1- 29 706 429
- GB-A- 1 450 564
- JP-A- H0 197 341
- JP-A- S59 101 735
- US-A- 4 801 906
- US-A- 5 140 115
- US-A- 5 168 137
- US-A- 5 539 168
- US-A1- 2010 326 802

## Description

La présente invention concerne un dispositif de commutation électrique comportant une enveloppe externe. Le dispositif de commutation électrique comporte également au moins un logement de réception d'un bloc auxiliaire amovible. L'enveloppe externe comporte un socle et un couvercle, le couvercle étant configuré pour coopérer avec le socle pour opérer la fermeture de l'enveloppe externe.

On connait du document EP 0 591 074 A1 un disjoncteur comprenant une enveloppe externe comportant plusieurs logements susceptibles de recevoir chacun un bloc auxiliaire. Chaque bloc auxiliaire est alors amovible par rapport à l'enveloppe externe. Chacun des logements de réception comporte des bornes électriques aptes à être connectées à un bloc auxiliaire reçu dans le logement. Un tel système permet de personnaliser aisément le disjoncteur en lui ajoutant des fonctions supplémentaires. La fonction remplie par le bloc auxiliaire est par exemple une fonction de signalisation, dans laquelle le bloc auxiliaire est apte à communiquer à un dispositif électronique distant l'état (ouvert ou fermé) du disjoncteur.

Il est nécessaire pour des raisons de sécurité d'empêcher l'accès aux logements de réception depuis l'extérieur de l'enveloppe dans des conditions normales de fonctionnement du disjoncteur. Pour cela, l'enveloppe externe comporte un socle et un couvercle apte à coopérer pour former une enveloppe fermée entourant les logements de réception et les blocs auxiliaires et pour les isoler ainsi électriquement de l'extérieur.

Un tel couvercle rend également les logements de réception et les éventuels blocs auxiliaires invisibles depuis l'extérieur. La présence d'un ou de plusieurs blocs auxiliaires dans le disjoncteur doit alors être signalée par l'apposition d'une ou plusieurs vignettes autocollantes contre une face externe de l'enveloppe du disjoncteur. Ces vignettes portent des informations relatives au type et/ou à la position des blocs auxiliaires utilisés. Les vignettes sont mises en place, respectivement retirées, par l'opérateur lors de la mise en place, respectivement lors du retrait, d'un ou plusieurs blocs auxiliaires.

Cependant, bien que la mise en place des vignettes autocollantes soit une opération simple en soi, elle est également source d'erreurs. Il faut une grande rigueur pour que tous les disjoncteurs d'un réseau soient équipés chacun des vignettes correspondant aux blocs auxiliaires qu'il comporte. Il est également nécessaire, lors de chaque modification de configuration des blocs auxiliaires du disjoncteur, de mettre à jour l'information portée par les vignettes. De plus, lors de la vie d'un disjoncteur, il peut arriver que les vignettes soient endommagées, rendues illisibles ou se décollent. Il est donc souvent nécessaire d'ouvrir le couvercle de l'enveloppe externe afin de vérifier si des blocs auxiliaires sont présents, et le cas échéant quelle est leur type. Pour des raisons de sécurité, une telle opération ne peut être effectuée que par un opérateur habilité à ouvrir l'enveloppe, et nécessite souvent la mise hors circuit du dispositif de commutation.

Le document GB 1 450 564 A décrit un disjoncteur équipé d'un fusible et d'un mécanisme empêchant le réarmement du disjoncteur en l'absence de fusible. Le document US 5 140 115 A décrit un accessoire signalant la position des contacts d'un disjoncteur.

Le but de l'invention est de proposer un dispositif de commutation électrique muni d'au moins un bloc auxiliaire amovible, permettant une signalisation efficace et pérenne de la présence d'un ou plusieurs blocs auxiliaires. L'invention a également pour but de limiter les procédures à la charge de l'opérateur qui personnalise le dispositif de commutation électrique et de minimiser le risque d'erreurs humaines.

A cet effet, l'invention a pour objet un dispositif de commutation électrique selon la revendication 1.

Suivant d'autres aspects avantageux de l'invention, le dispositif de commutation est selon l'une quelconque des revendications 2 à 12.

Ces caractéristiques et avantages de l'invention apparaîtront à la lecture de la description qui va suivre, donnée uniquement à titre d'exemple non limitatif, et faite en référence aux dessins annexés, sur lesquels :
- la figure 1 est une vue partiellement éclatée d'un dispositif de commutation selon l'invention, comprenant une enveloppe externe et deux blocs auxiliaires amovibles, l'enveloppe externe comportant un socle et un couvercle, un bloc de commutation comportant deux logements de réception des deux blocs auxiliaires amovibles ;
- la figure 2 est une vue en perspective du dispositif de commutation de la figure 1, dans lequel l'enveloppe comprend un socle et un couvercle, le couvercle étant configuré pour coopérer avec le socle pour opérer la fermeture de l'enveloppe et pour recouvrir les logements de réception, le couvercle ayant des faces externe et interne et étant muni de deux fenêtres de visualisation ;
- la figure 3 est une vue en perspective de la face externe du couvercle de la figure 2, le couvercle comportant deux organes de signalisation, chacun mobile entre une position inactive et une position active de signalisation indiquant la présence d'un bloc auxiliaire dans le logement correspondant, et chaque organe de signalisation comportant un index de signalisation, chaque organe de signalisation étant en position active dans laquelle l'index de signalisation est visible à travers la fenêtre correspondante de visualisation ;

- la figure 4 est une vue en perspective de la face interne du couvercle de la figure 3, les organes de signalisation étant en position active de signalisation dans laquelle l'index de signalisation est visible à travers la fenêtre correspondante de visualisation ;
- la figure 5 est une vue en perspective des organes de signalisation lorsqu'ils sont en position inactive ; et
- la figure 6 est une vue en coupe de côté du dispositif de commutation de la figure 1 muni du couvercle des figures 2 à 4, les moyens de signalisation étant en position active de signalisation.

Sur les figures 1 et 2, le dispositif de commutation 2 comporte un bloc de commutation 4, deux blocs auxiliaires 6 et un bloc déclencheur 7, le bloc déclencheur 7 étant visible seulement sur la figure 2. Sur la figure 2, le dispositif de commutation 2 comporte également des bornes d'entrée 8, des bornes de sortie 10 et une enveloppe externe 12.

Le dispositif de commutation 2 est apte à recevoir un courant d'entrée I sur les bornes d'entrée 8 et à le délivrer sur les bornes de sortie 10, et vice-versa. Sur la figure 1, le dispositif de commutation 2 est un disjoncteur triphasé.

Le bloc de commutation 4 comprend au moins un logement 14 de réception de bloc auxiliaire, chaque logement de réception 14 étant configuré pour recevoir un bloc auxiliaire 6 respectif. Dans l'exemple de réalisation décrit, le bloc de commutation 4 comprend deux logements de réception 14. Le bloc de commutation 4 est apte à couper la transmission du courant d'entrée I entre les bornes d'entrée 8 et les bornes de sortie 10.

Le bloc de commutation 4 est connu en soi. Le bloc de commutation 4 est par exemple un bloc de commutation électromécanique.

Dans l'exemple de la figure 1, les blocs auxiliaires 6 comportent des bornes auxiliaires 16, des faces latérales 18, une face d'actionnement mécanique 20, une première face d'extrémité 22, une deuxième face d'extrémité 24 et une face de connexion 26 portant les bornes auxiliaires 16.

Sur la figure 1, chaque bloc auxiliaire 6 porte une nervure 28 de guidage dans le logement 14 et des moyens 30 d'attache dans le logement 14.

Selon l'exemple de la figure 1, les blocs auxiliaires 6 sont introduits dans le logement 14 par un mouvement de translation selon une direction verticale d'introduction.

Les blocs auxiliaires 6 sont configurés pour réaliser au moins une fonction auxiliaire du dispositif de commutation 2.

La fonction auxiliaire est par exemple une fonction de signalisation de l'état du dispositif de commutation 2. Dans le cas où le dispositif de commutation 2 est un disjoncteur, le bloc auxiliaire 6 est alors apte à générer un signal électrique d'état représentatif de l'état ouvert ou fermé du disjoncteur 2 et à délivrer le signal d'état sur les bornes auxiliaires 16.

En variante, la fonction auxiliaire est une fonction de signalisation d'un déclenchement sur défaut. Dans ce cas, le bloc auxiliaire 6 est apte à générer un signal électrique de déclenchement si le bloc de commutation 4 a coupé le courant I après détection d'un défaut.

Dans l'exemple de la figure 1, les blocs auxiliaires 6 sont normalisés, et chaque logement de réception 14 est associé à une fonction spécifique. Dans ce cas, la mise en place d'un bloc auxiliaire 6 dans un premier logement 14 donnera au bloc auxiliaire 6 une première fonction. Par exemple, la première fonction est une fonction de signalisation de l'état du dispositif de commutation. La mise en place du même bloc auxiliaire 6 dans un deuxième logement 14 donnera au bloc auxiliaire 6 une deuxième fonction. Par exemple, la deuxième fonction est une fonction de signalisation d'un déclenchement sur défaut.

Selon un autre mode de réalisation, non représenté, le bloc auxiliaire 6 a une fonction qui lui est propre. Par exemple, chaque type de blocs auxiliaires 6 présente des dimensions différentes de celles des autres types de blocs auxiliaires 6.

Le bloc déclencheur 7 est propre à générer un signal de déclenchement et à le délivrer au bloc de commutation 4.

Les bornes d'entrée 8 sont connues en soi. Les bornes d'entrée 8 sont chacune aptes à être connectée à un conducteur d'entrée (non représenté). Le conducteur d'entrée est apte à véhiculer un courant I jusqu'aux bornes d'entrée 8.

Les bornes de sortie 10 sont connues en soi. Les bornes de sortie 10 sont chacune aptes à être connectée à un conducteur de sortie (non représenté). Le conducteur de sortie est apte à véhiculer un courant I depuis les bornes de sortie 10.

L'enveloppe externe 12 est propre à isoler électriquement le bloc de commutation 4 et les blocs auxiliaires 6 de l'extérieur. L'enveloppe externe 12 est de préférence réalisée au moins partiellement en un matériau isolant. Par exemple, l'enveloppe externe 12 est en plastique.

Selon l'exemple de la figure 2, l'enveloppe externe 12 est parallélépipédique. L'enveloppe externe 12 comprend un socle et un couvercle 36 mobile entre une position fermée et une position ouverte, le socle comportant par exemple deux plaques latérales 32. Le couvercle 36 est apte à coopérer avec les plaques latérales 32 pour la fermeture de l'enveloppe externe 12. Autrement dit, l'enveloppe externe 12 forme un boîtier de protection.

L'enveloppe externe 12 comprend des éléments 38 de retenue du couvercle 36.

Sur la figure 1, l'enveloppe externe 12 comprend également deux éléments d'obturation 41, par exemple venus de matière avec les plaques latérales 32.

Chaque logement de réception 14 est configuré pour recevoir un bloc auxiliaire 6 respectif. Chaque logement 14 comporte des bornes internes (non représentées) aptes à être connectées électriquement au bloc auxiliaire 6 respectif. Les bornes internes sont par exemple aptes à délivrer une information d'état au bloc auxiliaire 6 correspondant.

Dans l'exemple de la figure 1, chaque logement 14 comporte en outre un creux de guidage 42 apte à coopérer avec la nervure de guidage 28 correspondante et des éléments d'attache 44 aptes à coopérer avec les moyens d'attache 30.

Chaque borne auxiliaire 16 est apte à être connectée à un conducteur auxiliaire (non représenté) relié à un dispositif électronique distant. Les bornes auxiliaires 16 sont aptes à délivrer un signal électrique au conducteur auxiliaire. Par exemple, le signal électrique est un signal électrique d'état du dispositif de commutation. En variante, le signal électrique est un signal électrique de déclenchement.

Sur la figure 1, la face d'actionnement mécanique 20 porte un bouton 45 d'actionnement d'un contact du bloc auxiliaire 6.

Selon l'exemple de la figure 1, la première face d'extrémité 22 porte les moyens d'attache 30. La deuxième face d'extrémité 24 porte la nervure de guidage 28.

La face de connexion 26 porte les bornes auxiliaires 16. La face de connexion 26 est accessible par un opérateur lorsque le bloc auxiliaire 6 est mis en place dans un logement de réception 14 correspondant, et le couvercle 36 est en position ouverte. La face de connexion 26 est masquée par le couvercle 36 lorsque celui-ci est en position fermée.

La nervure de guidage 28 est apte à guider le bloc auxiliaire 6 lors de sa mise en place dans le logement 14. La nervure de guidage est par exemple venue de matière avec la deuxième face d'extrémité 24.

Les moyens d'attache 30 sont configurés pour fixer le bloc auxiliaire 6 dans le logement de réception 14 correspondant. Par exemple, les moyens d'attache 30 sont des moyens élastiques d'encliquetage.

Les plaques latérales 32 sont fixées l'une à l'autre par une entretoise (non représentée), et enserrent le bloc de commutation 4.

Le couvercle 36 est mobile entre une position ouverte dans laquelle le bloc de commutation 4 est accessible depuis l'extérieur et une position fermée dans laquelle le bloc de commutation 4 est isolé de l'extérieur de l'enveloppe externe 12. En particulier, le couvercle 36 est apte à empêcher l'accès aux logements de réception 14 et aux éventuels blocs auxiliaires 6 insérés dans les logements 14 lorsqu'il est en position fermée.

Sur la figure 2, le couvercle 36 est mobile en rotation entre une position ouverte et la position fermée. Le couvercle 36 comporte des pivots 46 aptes à collaborer avec des éléments 40 de pivotement du couvercle 36. Les éléments de pivotement 40 sont, par exemple, portés par le bloc déclencheur 7. Le couvercle 36 comporte des moyens 48 de signalisation mobiles entre une position inactive de signalisation et une position active de signalisation. Le couvercle 36 comprend des moyens 50 de maintien des moyens de signalisation 48 dans la position inactive en l'absence de bloc auxiliaire correspondant, et un ergot 51 de retenue des moyens de signalisation 48.

Le couvercle 36 comporte en outre des moyens de commande 52 configurés pour, en présence d'au moins un bloc auxiliaire dans le logement de réception 14 associé, commander le déplacement des moyens de signalisation 48 de la position inactive jusqu'à la position active.

Le couvercle 36 comporte des fenêtres de visualisation 54, visibles sur la figure 3. Plus précisément, le couvercle 36 comporte une fenêtre de visualisation 54 pour chaque logement de réception 14. Le couvercle 36 a une face externe 55 et une face interne 56 destinée à venir en regard du bloc de commutation 4 lorsque le couvercle 36 est en position fermée.

En complément facultatif, le couvercle 36 est muni d'organes de rappel (non représentés) aptes à déplacer les éléments de signalisation 48 vers la position inactive en l'absence de bloc auxiliaire 6. Les organes de rappel 36 sont par exemple des organes élastiques de rappel, tels que des ressorts.

Les éléments de retenue 38 sont aptes à maintenir le couvercle 36 dans la position fermée. En particulier, les éléments de retenue 38 sont aptes à générer une force de retenue apte à s'opposer au poids du couvercle 36. Selon l'exemple des figures 1 et 2, les éléments de retenue 38 sont des vis aptes à coopérer chacune avec un trou fileté 39 du bloc de commutation.

Selon la figure 2, les éléments de pivotement 40 sont aptes à recevoir les pivots 46 pour permettre la rotation du couvercle 36 entre la position fermée et au moins une position ouverte. Les éléments de pivotement 40 sont par exemple des creux pratiqués dans l'enveloppe 12.

Les éléments d'obturation 41 sont positionnés de sorte à être en regard des fenêtres de visualisation 54 lorsque le couvercle 36 est en position fermée. Les éléments d'obturations 41 sont configurés pour empêcher l'insertion d'objets à travers les fenêtres de visualisation 54 lorsque le couvercle 36 est en position fermée. En particulier, les éléments d'obturation 41 sont configurés pour, lorsque le couvercle 36 est en position fermée, empêcher l'insertion d'objets ayant une section de diamètre supérieur à 1 mm. Sur la figure 1, les éléments d'obturation 41 comportent une face d'obturation plane 57. La face d'obturation 57 est sensiblement parallèle à la face interne 56 du couvercle 36 lorsque le couvercle 36 est en position fermée.

Les creux de guidage 42 sont aptes à guider les blocs auxiliaires 6 lors de leur mise en position dans leur logement 14. Chaque creux de guidage 42 comporte par exemple une gorge 58 apte à recevoir la nervure de guidage 28 correspondante.

Chaque élément d'attache 44 est apte à maintenir le bloc auxiliaire 6 correspondant en position dans le logement de réception 14 correspondant. Selon la figure 1, chaque élément d'attache 30 comporte des ergots 60 aptes à collaborer avec les moyens élastiques d'attache 30 par encliquetage pour empêcher le retrait inopiné du bloc auxiliaire 6 hors du logement 14. Les ergots 60 sont par exemple venus de matière avec la plaque latérale 32 de l'enveloppe 12.

Les pivots 46 sont par exemple des projections cylindriques venues de matière avec le couvercle 36.

Les moyens de signalisation 48 sont mobiles en translation selon une direction de translation entre la position inactive et la position active de signalisation. La direction de translation est de préférence parallèle à la face interne 56 du couvercle 36. La direction de translation est de préférence encore parallèle à une direction longitudinale du dispositif de commutation 2. La direction longitudinale du dispositif de commutation 2 est la direction selon laquelle le dispositif de commutation 2 s'étend, c'est-à-dire la direction selon laquelle il présente sa plus grande longueur.

Dans un autre mode de réalisation, non représenté, les moyens de signalisation sont mobiles en rotation autour d'un axe. Par exemple, l'axe de rotation des moyens de signalisation 48 est perpendiculaire à la face interne 56 du couvercle 36.

Les moyens de signalisation 48 comportent, par exemple, un organe de signalisation 61 pour chaque logement de réception 14. Dans l'exemple de la figure 4, les moyens de signalisation 48 comportent alors deux organes de signalisation 61. Chaque organe de signalisation 61 est mobile entre la position inactive de signalisation et la position active de signalisation indiquant la présence d'un bloc auxiliaire respectif 6 dans le logement de réception correspondant 14. En variante non représentée, les moyens de signalisation 48 sont mobiles entre une position inactive de signalisation et au moins deux positions actives de signalisation. Chaque position active de signalisation indique par exemple la présence d'un type spécifique de bloc de signalisation 6, la position active étant alors par exemple variable en fonction de l'encombrement du bloc auxiliaire 6, c'est-à-dire en fonction de ses dimensions externes.

Sur les figures 2 et 4, chaque organe de signalisation 61 est en forme d'une languette 62 qui s'étend sensiblement parallèlement à la face interne 56 du couvercle 36 et est apte à coopérer avec une glissière 64 du couvercle. Chaque organe de signalisation 61 comporte au moins un index de signalisation 66. L'index de signalisation 66 est visible à travers la fenêtre de visualisation 54 lorsque l'organe de signalisation 61 correspondant est dans sa position active.

Sur les figures 4 et 5, les moyens de maintien 50 comprennent au moins une saillie élastique 68 de maintien, portée par chaque languette 62 et au moins une cavité de retenue 70, davantage visible sur la figure 5. Une deuxième cavité de retenue 71 est apte à collaborer avec la saillie de maintien 68 pour maintenir l'organe de signalisation 61 correspondant en position active.

Chaque ergot de retenue 51 est en outre apte à maintenir la languette 62 plaquée contre la face interne 56 du couvercle. Chaque ergot de retenue 51 permet donc de solidariser l'organe de signalisation 61 correspondant et le couvercle 36. Dans l'exemple de réalisation décrit, l'association de chaque ergot de retenue 51 et de chaque glissière 64 empêche l'organe de signalisation 61 correspondant de se déplacer autrement que par translation dans la direction de signalisation.

Selon l'exemple de la figure 6, les moyens de commande 52 comprennent une came 72 pour chaque logement de réception 14, chaque came 72 étant solidaire d'un organe de signalisation 61 respectif. Chaque came 72 est configurée pour coopérer, lors de la fermeture du couvercle 36, avec un bloc auxiliaire 6 présent dans le logement de réception 14 associé afin de déplacer l'organe de signalisation 61 correspondant de la position inactive jusqu'à la position active.

Les moyens de commande 52 comprennent en outre une butée 74 d'arrêt. Les moyens de commande 52 sont par exemple venus de matière avec la languette 62.

Dans le cas où plusieurs types de blocs auxiliaires 6 (de dimensions différentes ou identiques) sont insérés dans le logement 14, les moyens de commande 52 sont aptes à collaborer avec chaque bloc auxiliaire 6 pour déplacer les moyens de signalisation 48 dans une position active de signalisation correspondante. Chaque organe de signalisation 61 est, par exemple, configuré pour coopérer avec un bloc auxiliaire 6 respectif.

Les fenêtres 54 sont par exemple en forme d'ouvertures traversantes ménagées dans le couvercle 36. En complément facultatif, les fenêtres 54 comprennent une pièce transparente (non représentée) configurée pour obturer l'ouverture correspondante tout en permettant à un opérateur de distinguer l'index de visualisation 66 lorsque les moyens de signalisation sont en position active de signalisation.

La face interne 56 du couvercle 36 comporte une cavité 76 parallélépipédique munie de quatre faces internes 78.

La languette 62 est configurée pour s'interposer entre la face d'obturation 57 et la fenêtre 54 du couvercle lorsque l'organe de signalisation 61 correspondant est dans sa position active. La languette 62 est configurée pour s'intercaler entre l'ergot de retenue 51 et la face interne 56 du couvercle 36. La languette 62 est en contact avec la face interne 56 du couvercle 36. La languette 62 porte l'index de signalisation 66.

En variante non représentée, la languette 62 comprend une pluralité d'index de signalisation 66. Chaque index de signalisation 66 correspond à une position active de signalisation. Chaque index de visualisation 66 est visible à travers la fenêtre de visualisation 54 lorsque les moyens de signalisation 48 sont dans une position active de signalisation correspondante.

Chaque glissière 64 est apte à recevoir un organe de signalisation 61 correspondant. Chaque glissière 64 est apte à guider l'organe de signalisation 61 correspondant en translation dans la direction de signalisation entre la position inactive et la ou les positions actives de signalisation.

L'index de signalisation 66 est venu de matière avec la languette 62. L'index de signalisation 66 est visible à travers la fenêtre de visualisation 54 lorsque l'organe de signalisation 61 correspondant est en position active. L'index de signalisation 66 n'est pas visible à travers la fenêtre de visualisation 54, et est masqué par le couvercle 36 depuis l'extérieur du dispositif de commutation 2, lorsque l'organe de signalisation 61 correspondant est en position inactive.

L'index de signalisation 66 est de préférence de couleur vive pour permettre sa visualisation facilement à travers la fenêtre 54. Si plusieurs index de signalisation 66 sont présents sur une même languette 62, chaque index de signalisation 66 est de préférence d'une couleur distincte des autres index de signalisation 66 présents sur la même languette 62.

Chaque cavité de retenue 70 est apte à collaborer par encliquetage avec la ou les saillies de maintien 68 portées par la languette 62 correspondante pour maintenir l'organe de signalisation 61 correspondant en position inactive en l'absence de bloc auxiliaire 6 dans le logement de réception 14 associé audit organe de signalisation 61. Chaque cavité de retenue 70 permet donc de s'assurer que l'organe de signalisation 61 correspondant n'est pas déplacé involontairement vers une position active de signalisation.

La butée d'arrêt 74 est apte à collaborer avec une face interne 78 correspondante de la cavité 76 pour empêcher le mouvement de l'organe de signalisation 61 correspondant au-delà d'une dernière position active de signalisation. Pour cela, la butée d'arrêt 74 comporte une paroi d'arrêt 80 sensiblement perpendiculaire à la direction de signalisation.

Ainsi, le dispositif de commutation 2 est apte à indiquer la présence d'un bloc auxiliaire 6 dans un logement de réception 14 correspondant sans effort spécifique pour l'opérateur. Dans l'exemple des figures 1 à 5, si les moyens de signalisation 48 sont en position inactive de signalisation lors de la fermeture du couvercle 36, chaque came 72 vient en appui contre chaque bloc auxiliaire 6 comme visible sur la figure 6. Chaque came 72 entraîne alors la translation de l'organe de signalisation 61 correspondant depuis sa position inactive vers sa position active de signalisation, dans laquelle l'index de signalisation 66 correspondant est visible à travers la fenêtre de visualisation 54 correspondante.

Un opérateur extérieur peut alors aisément identifier à la vue de la ou des fenêtres de visualisation 54 si chaque logement de réception 14 correspondant contient ou non un bloc auxiliaire 6.

Cette signalisation est en outre particulièrement fiable, car il n'est pas possible, de par la présence de chaque came 72, de déplacer les moyens de signalisation 48 dans la position inactive de signalisation en présence d'un bloc auxiliaire 6 dans un logement de réception 14 donné.

Le dispositif de commutation 2 est fourni, en sortie d'usine, de préférence avec les moyens de signalisation 48 en position inactive.

Les moyens de maintien 50 sont en outre aptes à retenir les moyens de signalisation 48 en position inactive en l'absence de bloc auxiliaire 6. Les moyens de maintien permettent donc d'éviter que les moyens de signalisation 48 soient déplacés par inadvertance vers la position active de signalisation en l'absence de bloc auxiliaire 6.

En complément facultatif, le couvercle 36 est muni d'organes élastiques de rappel qui sont configurés pour rappeler les moyens de signalisation 48 dans leur position inactive de signalisation en l'absence de bloc auxiliaire 6 et/ou en l'absence d'action de la part des moyens de commande 52. Les organes de rappel engendrent alors un retour des moyens de signalisation 48 dans leur position inactive notamment lors de l'ouverture de l'enveloppe externe 12, cette ouverture entraînant le déplacement du couvercle 36 à l'écart du socle, des logements de réception 14 et des éventuels blocs auxiliaires 6.

Selon ce complément facultatif, les organes de rappel permettent alors d'éviter une erreur de signalisation notamment dans le cas où un bloc auxiliaire 6 a été mis en place dans un logement de réception 14 correspondant, puis en a été retiré par un opérateur sans qu'il pense à replacer l'organe de signalisation 61 associé dans sa position inactive.

Ces organes de rappel facilitent de manière générale encore davantage l'intervention de l'opérateur, puisqu'il n'a alors pas besoin d'agir sur le ou les organes de signalisation 61, chaque organe de signalisation 61 étant automatiquement déplacé vers sa position active en présence d'un bloc auxiliaire 6 dans le logement de réception 14 associé de par les moyens de commande 52, et également automatiquement déplacé vers sa position inactive de par les organes de rappel, dès que les moyens de commande 52 ne sont plus actionnés, c'est-à-dire notamment suite au retrait dudit bloc auxiliaire 6 du logement de réception 14 associé ou suite à l'ouverture de l'enveloppe externe 12.

Dans le cas où les moyens de signalisation 48 comprennent une languette 62 mobile en translation, la fenêtre de visualisation 54 n'est pas nécessairement située en regard du bloc auxiliaire 6 correspondant. Cela permet la visualisation des moyens de signalisation 48 par un opérateur même dans le cas où l'espace situé en regard des logements 14 est occulté par d'autres dispositifs. Autrement dit, chaque languette 62 permet de déporter, dans une zone du couvercle 36 qui est à l'écart du logement de réception 14 correspondant, la visualisation de la présence ou de l'absence d'un bloc auxiliaire 6 dans ledit logement de réception 14.

Il est alors possible selon les applications prévues pour chaque type de dispositif de commutation 2 d'adapter les moyens de visualisation 48 pour déporter la fenêtre de visualisation 54 vers la zone la plus adaptée du couvercle 36.

On conçoit ainsi que le dispositif de commutation 2 selon l'invention permet une signalisation efficace et pérenne de la présence d'un ou plusieurs blocs auxiliaires 6, tout en limitant les tâches à la charge de l'opérateur qui personnalise le dispositif de commutation électrique 2 et en minimisant le risque d'erreurs humaines.

## Revendications

1. Dispositif de commutation électrique (2) comprenant une enveloppe externe (12), au moins un logement (14) de réception d'un bloc auxiliaire amovible (6), l'enveloppe (12) comportant un socle et un couvercle (36), le couvercle (36) étant configuré pour coopérer avec le socle pour opérer la fermeture de l'enveloppe (12),
le couvercle (36) comportant des moyens de signalisation (48) mobiles entre une position inactive et une position active, et des moyens de commande (52) configurés pour déplacer les moyens de signalisation (48) depuis la position inactive vers la position active lors de la fermeture de l'enveloppe (12) si au moins un bloc auxiliaire (6) est présent dans un logement de réception (14) correspondant,
**caractérisé en ce que** les moyens de signalisation (48) comportent un organe de signalisation (61), les moyens de commande (52) étant venus de matière avec l'organe de signalisation (61).

2. Dispositif de commutation (2) selon la revendication 1, dans lequel les moyens de commande (52) comprennent au moins une came (72) configurée pour coopérer avec un bloc auxiliaire (6) présent dans le logement de réception (14) correspondant et pour déplacer les moyens de signalisation (48) de la position inactive à la position active lors de la fermeture de l'enveloppe (12), chaque came (72) étant solidaire des moyens de signalisation (48).

3. Dispositif de commutation (2) selon l'une des revendications précédentes, dans lequel les moyens de signalisation (48) sont mobiles en translation par rapport au couvercle (36).

4. Dispositif de commutation (2) selon l'une des revendications précédentes, dans lequel le dispositif de commutation (2) comprend des moyens de maintien (50) configurés pour maintenir les moyens de signalisation (48) dans la position inactive en l'absence de bloc auxiliaire (6) dans le logement de réception (14) associé.

5. Dispositif de commutation (2) selon l'une des revendications précédentes, dans lequel les moyens de signalisation (48) comportent un organe de signalisation (61) pour chaque logement de réception (14), et les moyens de commande (52) sont configurés pour, lors de la fermeture de l'enveloppe (12), déplacer chaque organe de signalisation (61) depuis sa position inactive vers sa position active si un bloc auxiliaire (6) est présent dans le logement de réception (14) associé audit organe de signalisation (61).

6. Dispositif de commutation (2) selon les revendications 2 et 5, dans lequel les moyens de commande (52) comprennent une came (72) pour chaque logement de réception (14), chaque came (72) étant solidaire d'un organe de signalisation (61) respectif, et chaque came (72) est configurée pour, lors de la fermeture de l'enveloppe (12), déplacer chaque organe de signalisation (61) depuis sa position inactive vers sa position active si un bloc auxiliaire (6) est présent dans le logement de réception (14) associé audit organe de signalisation (61).

7. Dispositif de commutation (2) selon la revendication 5 ou 6, dans lequel le couvercle (36) comporte une fenêtre de visualisation (54) pour chaque logement de réception (14), chaque organe de signalisation (61) étant, dans sa position inactive, invisible depuis l'extérieur de l'enveloppe (12), et dans sa position active visible à travers la fenêtre de visualisation (54) associée audit logement de réception (14) et audit organe de signalisation (61).

8. Dispositif de commutation (2) selon la revendication 7, dans lequel le dispositif de commutation (2) comprend en outre un élément d'obturation (41) placé en regard de chaque fenêtre de visualisation (54) lorsque le couvercle (36) est en position fermée, chaque organe de signalisation (61) étant, dans sa position active, configuré pour s'intercaler entre la fenêtre de visualisation (54) et l'élément d'obturation (41).

9. Dispositif de commutation (2) selon l'une des revendications 5 à 8, dans lequel chaque organe de signalisation (61) est en forme d'une languette (62), le couvercle (36) comporte une face interne (56) orientée vers l'intérieur de l'enveloppe (12), et la languette (62) est mobile en translation parallèlement à ladite face interne (56).

10. Dispositif de commutation (2) selon l'une des revendications précédentes, dans lequel le dispositif de commutation (2) comprend au moins un bloc auxiliaire amovible (6).

11. Dispositif de commutation (2) selon la revendication 10, dans lequel chaque bloc auxiliaire (6) est un contact auxiliaire.

12. Dispositif de commutation (2) selon l'une des revendications précédentes, dans lequel le dispositif de commutation (2) est un disjoncteur.

## Patentansprüche

1. Elektrische Schaltvorrichtung (2), ein außenliegendes Gehäuse (12), mindestens einen Sitz (14) zur Aufnahme eines entnehmbaren Hilfsblocks (6) aufweisend, wobei das Gehäuse (12) einen Sockel und einen Deckel (36) aufweist, wobei der Deckel (36) dazu ausgebildet ist, mit dem Sockel zusammenzuwirken, um das Schließen des Gehäuses (12) vonstattengehen zu lassen,
wobei der Deckel (36) Signalgebungseinrichtungen (48), die zwischen einer inaktiven Stellung und einer aktiven Stellung beweglich sind, und Steuereinrichtungen (52) aufweist, die dazu ausgebildet sind, die Signalgebungseinrichtungen (48) beim Schließen des Gehäuses (12) aus der inaktiven Stellung zur aktiven Stellung zu verschieben, wenn mindestens ein Hilfsblock (6) in einem entsprechenden Aufnahmesitz (14) vorhanden ist,
**dadurch gekennzeichnet, dass** die Signalgebungseinrichtungen (48) ein Signalgebungsteil (61) aufweisen und die Steuereinrichtungen (52) materialeinheitlich mit dem Signalgebungsteil (61) sind.

2. Schaltvorrichtung (2) nach Anspruch 1, wobei die Steuereinrichtungen (52) mindestens einen Nocken (72) aufweisen, der dazu ausgebildet ist, mit dem im entsprechenden Aufnahmesitz (14) vorhandenen Hilfsblock (6) zusammenzuwirken, und um die Signalgebungseinrichtungen (48) beim Schließen des Gehäuses (12) von der inaktiven Stellung in die aktive Stellung zu verschieben, wobei jeder Nocken (72) einstückig mit den Signalgebungseinrichtungen (48) ausgeführt ist.

3. Schaltvorrichtung (2) nach einem der vorhergehenden Ansprüche, wobei die Signalgebungseinrichtungen (48) in Bezug auf den Deckel (36) translationsbeweglich sind.

4. Schaltvorrichtung (2) nach einem der vorhergehenden Ansprüche, wobei die Schaltvorrichtung (2) Halteeinrichtungen (50) aufweist, die dazu ausgebildet sind, die Signalgebungseinrichtungen (48) bei Abwesenheit des Hilfsbocks (6) im zugeordneten Aufnahmesitz (14) in der inaktiven Stellung zu halten.

5. Schaltvorrichtung (2) nach einem der vorhergehenden Ansprüche, wobei die Signalgebungseinrichtungen (48) ein Signalgebungsteil (61) für jeden Aufnahmesitz (14) aufweisen und die Steuereinrichtungen (52) dazu eingerichtet sind, beim Schließen des Gehäuses (12) jedes Signalgebungsteil (61) aus seiner inaktiven Stellung zu seiner aktiven Stellung zu verschieben, wenn ein Hilfsblock (6) in dem Aufnahmesitz (14) vorhanden ist, der dem Signalgebungsteil (61) zugeordnet ist.

6. Schaltvorrichtung (2) nach den Ansprüchen 2 und 5, wobei die Steuereinrichtungen (52) einen Nocken (52) für jeden Aufnahmesitz (14) aufweisen, wobei jeder Nocken (72) einstückig mit einem jeweiligen Signalgebungsteil (61) ausgeführt ist, und jeder Nocken (72) dazu ausgebildet ist, beim Schließen des Gehäuses (12) jedes Signalgebungsteil (61) aus seiner inaktiven Stellung zu seiner aktiven Stellung zu verschieben, wenn ein Hilfsblock (6) in dem Aufnahmesitz (14) vorhanden ist, der dem Signalgebungsteil (61) zugeordnet ist.

7. Schaltvorrichtung (2) nach Anspruch 5 oder 6, wobei der Deckel (36) ein Sichtfenster (54) für jeden Aufnahmesitz (14) aufweist, wobei jedes Signalgebungsteil (61) in seiner inaktiven Stellung von außerhalb des Gehäuses (12) unsichtbar und in seiner aktiven Stellung durch das Sichtfenster (14) hindurch sichtbar ist, das dem Aufnahmesitz (14) und dem Signalgebungsteil (61) zugeordnet ist.

8. Schaltvorrichtung (2) nach Anspruch 7, wobei die Schaltvorrichtung (2) darüber hinaus ein Verschlusselement (41) aufweist, das jedem Sichtfenster (54) zugewandt ist, wenn sich der Deckel (36) in geschlossener Stellung befindet, wobei jedes Signalgebungsteil (61) in seiner aktiven Stellung dazu ausgebildet ist, sich zwischen das Sichtfenster (54) und das Verschlusselement (41) zu schieben.

9. Schaltvorrichtung (2) nach einem der Ansprüche 5 bis 8, wobei jedes Signalgebungsteil (61) in Form einer Zunge (62) vorliegt, der Deckel (36) eine Innenseite (56) aufweist, die zum Inneren des Gehäuses (12) hin ausgerichtet ist, und die Zunge (62) parallel zur Innenseite (56) translationsbeweglich ist.

10. Schaltvorrichtung (2) nach einem der vorhergehenden Ansprüche, wobei die Schaltvorrichtung (2) mindestens einen entnehmbaren Hilfsblock (6) aufweist.

11. Schaltvorrichtung (2) nach Anspruch 10, wobei es sich bei jedem Hilfsblock (6) um einen Hilfskontakt handelt.

12. Schaltvorrichtung (2) nach einem der vorhergehenden Ansprüche, wobei es sich bei der Schaltvorrichtung (2) um einen Trennschalter handelt.

## Claims

1. An electrical switching device (2) comprising an outer enclosure (12), at least one housing (14) for receiving a removable auxiliary block (6), the enclosure (12) including a base and a cover (36), the cover (36) being configured to cooperate with the base to close the outer enclosure (12),
the cover (36) including signaling means (48) movable between an inactive position and an active position, and control means (52) configured to move the signaling means (48) from the inactive position toward the active position during closing of the enclosure (12) if at least one auxiliary block (6) is present in a corresponding receiving housing (14),
**characterized in that** the signaling means (48) include a signaling member (61), the control means (52) being integral with the signaling member (61).

2. The switching device (2) according to claim 1, wherein the control means (52) comprise at least one cam (72) configured to cooperate with an auxiliary block (6) present in the corresponding receiving housing (14) and to move the signaling means (48) from the inactive position to the active position during closing of the enclosure (12), each cam (72) being secured to signaling means (48).

3. The switching device (2) according to one of the preceding claims, wherein the signaling means (48) are translatable relative to the cover (36).

4. The switching device (2) according to one of the preceding claims, wherein the switching device (2) comprises maintaining means (50) configured to keep the signaling means (48) in the inactive position when there is no auxiliary block (6) in the associated receiving housing (14).

5. The switching device (2) according to one of the preceding claims, wherein the signaling means (48) include a signaling member (61) for each receiving housing (14), and the control means (52) are configured so as, upon closing of the enclosure (12), to move each signaling member (61) from its inactive position toward its active position if an auxiliary block (6) is present in the receiving housing (14) associated with said signaling member (61).

6. The switching device (2) according to claims 2 and 5, wherein the control means (52) comprise a cam (72) for each receiving housing (14), each cam (72) being secured to a respective signaling member (61), and each cam (72) is configured so as, during closing of the enclosure (12), to move each signaling member (61) from its inactive position toward its active position if an auxiliary block (6) is present in the receiving housing (14) associated with said signaling member (61).

7. The switching device (2) according to claim 5 or 6, wherein the cover (36) includes a viewing window (54) for each receiving housing (14), each signaling member (61) being, in its inactive position, invisible from outside the enclosure (12), and in its active position, visible through the viewing window (54) associated with said receiving housing (14) and said signaling member (61).

8. The switching device according to claim 7, wherein the switching device (2) further comprises a closing off element (41) placed across from each viewing window (54) when the cover (36) is in the closed position, each signaling member (61) being, in its active position, configured to be inserted between the viewing window (54) and the closing off element (41).

9. The switching device (2) according to one of claims 5 to 8, wherein each signaling member (61) is in the form of a tongue (62), the cover (36) includes an inner face (56) oriented toward the inside of the enclosure (12), and the tongue (62) is translatable parallel to said inner face (56).

10. The switching device (2) according to one of the preceding claims, wherein the switching device (2) comprises at least one removable auxiliary block (6).

11. The switching device (2) according to claim 10, wherein each auxiliary block (6) is an auxiliary contact.

12. The switching device (2) according to one of the preceding claims, wherein the switching device (2) is a circuit breaker.
